# EUROPÄISCHE PATENTSCHRIFT

(11) **EP 0 330 238 B1**
(45) Veröffentlichungstag und Bekanntmachung des Hinweises auf die Patenterteilung: **22.09.1993**
(21) Anmeldenummer: 89103411.8
(22) Anmeldetag: 27.02.1989
(51) Int. Cl.: E01B 7/02

(54) **Schienenbefestigungsplatte wie Gleitstuhl**
Fixation plate for rails such as a slide plate
Plaque d'attache pour rails telle que coussinet de glissement

(30) Priorität: 25.02.1988 DE 3805963; 13.10.1988 DE 3834823
(43) Veröffentlichungstag der Anmeldung: 30.08.1989
(73) Patentinhaber: BWG Butzbacher Weichenbau GmbH, D-35510 Butzbach (DE)
(72) Erfinder: Kais, Alfred, D-6302 Lich 2/Eberstadt (DE); Benenowski, Sebastian, D-6308 Butzbach (DE); Gebhardt, Horst, D-6352 Ober-Mörlen (DE); Nuding, Erich, Dipl.-Ing. (FH), D-6301 Linden/Leihgestern (DE)
(74) Vertreter: Stoffregen, Hans-Herbert, Dr. Dipl.-Phys.

(56) Entgegenhaltungen:
- DE-A- 3 406 726
- DE-B- 2 702 645
- US-A- 4 131 255

## Beschreibung

Die Erfindung bezieht sich auf eine Schienenbefestigungsplatte wie Gleitstuhl oder Radlenkerfußplatte mit auf diesem verschiebbarem Schienenabschnitt wie Weichenzungenabschnitt, der in dem mit der Schienenbefestigungsplattenoberfläche wechselwirkenden Bereich mit einem erste und zweite Abkantungen aufweisenden Gleitelement wie Gleitblech versehen ist, von dem sich die ersten Abkantungen entlang der Seitenflächen des Fußes des Schienenabschnitts und die zweiten Abkantungen entlang der Längsränder der Schienenbefestigungsplatte erstrecken, wobei dem Gleitelement zumindest bereichsweise eine isolierende Zwischenlage zugeordnet ist, die einen entlang der Schienenbefestigungsplatte verlaufenden Basisabschnitt sowie mit der Oberfläche der Schienenbefestigungsplatte wechselwirkende Abstreifränder umfaßt.

Aus dein DE 87 00 566 U1 ist ein Gleitstuhl bekannt, bei dem zur Verringerung von Verschleiß und Reibung zwischen dem Gleitstuhl und der sich auf diesem abstützenden Schiene wie Zungen- oder Vignolschiene ein Gleitblech vorhanden ist. Dieses wird dadurch gesichert, daß sich abschnittsweise in Richtung des Schienenfußes bzw. des Gleitstuhls weisende Abkantungen erstrecken.

Die Fläche des Gleitstuhls, auf der das Gleitblech verschoben wird, besitzt eine Gleiteinlage mit mehreren Gleitelementen aus einem selbstschmierenden Werkstoff, welche die Oberfläche des Gleitstuhls überragen und die in einem Rahmen fixiert sind, der herausnehmbar in einer Ausnehmung des Gleitstuhls verriegelt ist. Das Gleitmittel kann aus einem selbstschmierenden Gleitmetall wie Graphitbronze bestehen.

Durch das Gleitmittel ist zwar sichergestellt, daß eine regelmäßige Schmierung des Gleitstuhls nicht erforderlich ist. Jedoch hat sich gezeigt, daß von den Schienen Rost auf die Gleitstuhloberfläche gelangt, der zu einer Erhöhung des Reibfaktors führt, so daß weiterhin in relativ kurzen Abständen eine Überprüfung bzw. Wartung des Gleitstuhls erforderlich ist.

Nachteilig entsprechender Gleitbleche ist ferner eine scheppernde Geräuschbildung beim Befahren bzw. Verschieben der Schienen.

Aus der US-A 4,131,255 ist gemäß dem Oberbegriff des Anspruchs 1 eine Weichenanordnung bekannt, bei der zwischen Weichenzunge und Gleitstuhl eine aus Polyamid bestehende Zwischenlage angeordnet ist. Dabei kann die Zwischenlage in ein als Rahmen dienendes Gleitelement gegossen werden.

Aufgabe der vorliegenden Erfindung ist es u.a., eine Schienenbefestigungsplatte wie insbesondere Gleitstuhl der eingangs genannten Art so auszubilden, daß bereits vorhandene Gleitelemente problemlos mit einer isolierenden Zwischenlage versehen werden können, um einerseits eine unerwünschte Geräuschbildung zu unterbinden und andererseits die Schienenbefestigungsplatte während des Verschiebens des Schienenabschnittes zu säubern. Dabei soll die Zwischenlage keinem erhöhtem Verschleiß unterliegen. Ferner soll auch sichergestellt werden, daß eine Reduzierung des Reibfaktors auch nach langem Gebrauch nicht erfolgt. Schließlich soll die Schiene ohne zusätzliches Federelement durch die Schienenbefestigungsplatte gehalten werden.

Die Aufgabe wird erfindungsgemäß dadurch gelöst, daß sich die Zwischenlage zwischen dem Gleitelement und dem Fuß des Schienenabschnitts erstreckt und ein losgelöst vom Gleitelement eigensteif ausgebildetes U-förmiges Element ist und daß von dem Basisabschnitt sich entlang der Seitenflächen des Fußes des Schienenabschnitts sich erstreckende, Seitenwandungen bildende Schenkel ausgehen, die die Abstreifränder aufweisen. Insbesondere ist vorgesehen, daß der Basisabschnitt der Zwischenlage in bezug auf die Schienenbefestigungsplatte zumindest bereichsweise konkav gewölbt ist.

Durch die erfindungsgemäße Lehre wird folglich eine Geräuschdämpfung erzielt, indem das Gleitelement wie insbesondere Gleitblech nicht unmittelbar mit dem Schienenfuß in Berührung gelangt. Durch die als Schutzprofil dienende isolierende Zwischenlage wird des weiteren der Vorteil erzielt, daß ein Angreifen und Zerstören des Schienenfußes aufgrund des unterschiedlichen elektrochemischen Potentials zwischen Gleitelement und Schienenfuß unterbleibt.

Durch das Vorhandensein der Abstreifränder wie -lippen, die entlang der Oberfläche der Schienenbefestigungsplatte gleiten, wird eine Säuberung von Ablagerungen wie z.B. Rost, Schmutzpartikel, Flüssigkeit oder ähnliches bewirkt. Durch entsprechende Abstreifkanten oder -lippen erfolgt eine Selbstreinigung der Schienenbefestigungsplattenoberfläche beim Verschieben des Schienenabschnitts auf dieser.

Durch den konkav ausgebildeten Basisabschnitt ergibt sich u.a. der Vorteil, daß in ihren Abmessungen in bezug auf den Abstand der ersten Abkantungen differierende Gleitelemente von ein- und derselben Zwischenlage aufgenommen werden können. Ferner bietet die konkave Ausbildung eine zusätzliche Abfederung des Schienenabschnittes auf der Schienenbefestigungsplatte und damit Geräuschdämpfung.

Vorzugsweise weist die Zwischenlage einen im wesentlichen U-förmigen Querschnitt auf, dessen Schenkel ihrerseits einen U-förmigen Querschnitt zur Aufnahme der ersten Abkantungen des Gleitelementes wie Gleitblech aufweisen. Durch eine entsprechende Ausgestaltung ist ein sicheres Festlegen der Zwischenlage zwischen dem Schienenfuß und dem Gleitelement gewährleistet.

Um eine Schienenbefestigungsplatte wie Gleitstuhl oder Radlenkerfußplatte mit auf diesem verschiebbarem Schienenabschnitt wie Weichenzungenabschnitt, der in dem mit der Schienenbefestigungsplattenoberfläche wechselwirkenden Bereich mit einem erste und zweite Abkantungen aufweisenden Gleitelement wie Gleitblech versehen ist, von dem sich die ersten Abkantungen entlang der Seitenflächen des Fußes des Schienenabschnitts und die zweiten Abkantungen entlang der Längsränder der Schienenbefestigungsplatte erstrecken, gegen von dem Schienenabschnitt abfließende Flüssigkeit abzuschirmen, ist beim Gegenstand der Erfindung des weiteren vorgesehen, daß sich die entlang des Fußes verlaufenden ersten Abkantungen des Gleitelements zumindest über die gesamte Breite der Schienenbefestigungsplatte und die die Seitenränder der Schienenbefestigungsplatte erfassenden zweiten Abkantungen über zumindest die gesamte Breite des Fußes erstrecken.

Nach einem weiteren Vorschlag der Erfindung ist vorgesehen, daß der Bereich des Gleitstuhls, auf dem das Gleitblech gleitet, mit einem harten, Notlaufeigenschaften aufweisenden Gleitmittel versehen ist, das bündig oder nahezu bündig zur Gleitstuhloberfläche abschließt. Die Eigenschaft "hart" soll dabei zum Ausdruck bringen, daß das Material härter als Stahl ist und daß vorzugsweise das Gleitmittel insbesondere eine Beeinträchtigung durch Umwelteinflüsse nicht erfährt.

Vorzugsweise werden die miteinander wechselwirkenden, insbesondere aufeinandergleitenden Bereiche zumindest bereichsweise mit dem Gleitmittel überzogen, wobei z.B. ein partielles Verschweißen des Gleitmittels auf der Schienenbefestigungsplatte erfolgt. Hierdurch bedingt wird dem überwiegend eine spröde Eigenschaft aufweisenden harten Werkstoff durch Verbindung mit der bestehenden Befestigungsplatte in Art eines "Verbundwerkstoffes" die Elastizität des Grundwerkstoffes, also des Stahls übertragen, so daß hiermit die mit der Spröde verbundenen Nachteile vermieden werden. Selbstverständlich kann auch die der Schienenbefestigungsplatte zugewandte Fläche des Gleitelementes wie Gleitblechs mit einem Gleitmittel versehen sein. Vorzugsweise bildet jedoch die Schienenbefestigungsplatte den härteren Teil der Paarung Schienenbefestigungsplatte-Gleitelement. Letzteres kann dabei aus einem rostfreien oder z.B. durch einen Überzug rostgeschützten Stahlblech gebogen sein, wobei zumindest die der Schienenbefestigungsplatte zugewandte Fläche weicher als das auf der Schienenbefestigungsplatte aufgebrachte Gleitmittel ist.

Bevorzugterweise enthält das Gleitmittel nichtrostendes austenitisches Gußeisen insbesondere mit Kugelgraphit (GGG) bzw. besteht aus diesem. Auch kann das Gleitmittel aus Molybdän bestehen. Zu erwähnen ist auch die Möglichkeit, daß das Gleitmittel mit dem Gleitstuhl verschweißt oder durch Plasma- oder Flammspritzverfahren aufgebracht ist und Molybdän oder ternäre oder quaternäre Legierungen auf Co- oder Ni-Basis gegebenenfalls mit Zusätzen wie Mo, Cr und/oder Si beinhaltet.

In weiterer Ausgestaltung wird vorgeschlagen, daß die Schienenbefestigungsplatte lösbar auf einer Unterlageplatte für eine von der Schienenbefestigungsplatte zu sichernde Schiene angeordnet ist, wobei zum Niederhalten der Schienenbefestigungsplatte sich von dieser seitlich der Unterlageplatte erstreckende Abschnitte mit von der Unterlageplatte ausgehenden zweiten Abschnitten wechselwirken und wobei zumindest ein Spannelement vorgesehen ist, das zumindest eine senkrecht zur Schienenbefestigungsplatte in die Schienenbefestigungsplatte verlaufende Kraft einleitet und die sich dadurch auszeichnet, daß die zweiten Abschnitte von den Seitenflächen der Unterlageplatte ausgehen und keilförmig ausgebildet sind und von rampenförmig wirkenden Bereichen der ersten Abschnitte unterfaßbar sind und daß die vertikale Kraft von dem als Exzenter ausgebildeten Spannelement auf die Schienenbefestigungsplatte über Federelemente einleitbar ist, die vorzugsweise als Tellerfedern ausgebildet sind.

Um ein Festklemmen gegen den Schienenfuß sicherzustellen und horizontales also senkrecht zur Schienenlängsachse verlaufendes Verschieben der Schienenbefestigungsplatte zu vermeiden, ist des weiteren vorgesehen, daß zwischen dieser und der Unterlageplatte ein Keilelement vorzugsweise austauschbar angeordnet ist.

Durch den erfindungsgemäßen Vorschlag kann mit konstruktiv einfachen Mitteln die Schienenbefestigungsplatte unverrückbar auf der Unterlageplatte angeordnet werden, wobei gleichzeitig sichergestellt ist, daß unabhängig von den in den verschiebbaren Schienenabschnitt wie Weichenzungenabschnitt eingeleiteten Kräften ein Kippen der von der Schienenbefestigungsplatte festgelegten Schienen unterbleibt. Gesonderte auf den Schienenfuß einwirkende Federelemente sind nicht erforderlich.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von in der Zeichnung dargestellten bevorzugten Ausführungsbeispielen.

Es zeigen:
- Fig. 1: eine Schnittdarstellung einer Seitenansicht einer Schienenbefestigung, teilweise im Schnitt,
- Fig. 2: die Schienenbefestigung gemäß Fig. 1 in Draufsicht,
- Fig. 3: einen Ausschnitt eines Gleitbleches in Vorderansicht.
- Fig. 4: eine Schnittdarstellung entlang der Linie IV-IV in Fig. 3,
- Fig. 5: ein Ausschnitt des Gleitbleches gemäß Fig. 3,
- Fig. 6: eine Schnittdarstellung entlang der Linie VI-VI in Fig. 1,
- Fig. 7: eine Schnittdarstellung entlang der Linie VII-VII in Fig. 1,
- Fig. 8: eine Schnittdarstellung entlang der Linie VIII-VIII in Fig. 1,
- Fig. 9: eine Schnittdarstellung entlang der Linie IX-IX in Fig. 1,
- Fig. 10: eine weitere Schnittdarstellung durch einen Gleitstuhl mit Weichenzunge und
- Fig. 11: eine im Vergleich zu Fig. 10 um 90° gedrehte Schnittdarstellung.

Die in der Fig. 1 dargestellte Vorrichtung zum Befestigen von Schienen dient sowohl zum Niederhalten von Backenschienen als auch von Fahrschieneninnenseiten im Bereich von Radlenkerständern, die im Weichen- und/oder Kreuzungsbereich verlaufen. Zur Vereinfachung soll jedoch angenommen werden, daß eine Backenschiene (10) mittels eines Gleitstuhles (12) befestigt werden soll. Dabei ist der Gleitstuhl (12) lösbar auf einer Unterlageplatte (14) angeordnet, auf die sich die Backenschiene gegebenenfalls über eine Zwischenlage (16) aus stoßabsorbierendem Material abstützt. Auf der dem Gleitstuhl (12) gegenüberliegenden Seite liegt der Schienenfuß (18) an einem Anschlag (20) an. Ferner wird der Schienenfuß (18) mittels eines Spannelementes (22) üblicher Konstruktion niedergehalten. Die Unterlageplatte (14) liegt vorzugsweise ebenfalls über eine stoßabsorbierenden Zwischenlage (24) auf einem Untergrund wie Schwelle (26) auf. Über ein von der Schwelle (26) ausgehendes Befestigungselement (28) wird die Unterlageplatte (14) festgelegt. Dabei stellen nicht näher bezeichnete Tellerfedern insbesondere unter Berücksichtigung der Zwischenlage (24) wie Gummiplatte sicher, daß ein unkontrolliertes Lockern des Befestigungselementes (28) unterbleibt.

Auf der gegenüberliegenden Seite geht ebenfalls ein Schraubelement (30) von der Schwelle (26) aus. Dabei durchsetzt dessen Schaft (32) exzentrisch eine vorzugsweise sechskantige Hülse (34), die in einer der Geometrie der Hülse (34) derart angepaßten Durchbrechungen (36) in der Unterlageplatte (14) verläuft, daß die Unterlageplatte (14) mit Gleitstuhl (12) in Abhängigkeit von der Lage der Hülse (34) axial verschiebbar ist. Es ergibt sich folglich eine Befestigung entsprechend dem DE-GM 87 07 560. Wird folglich die Hülse (34) um den Schaft (32) gedreht, so verschiebt sich die Unterlageplatte (14). Damit das Schraubelement (28) eine Behinderung nicht darstellt, durchsetzt dessen Schaft (38) eine im Vergleich zu dessen Durchmesser größere Aussparung (40).

Der Gleitstuhl (12) erfährt über einen flanschartig ausgebildeten Abschnitt (42) der Hülse (34) eine Krafteinleitung. Der Abschnitt (42) liegt auf einer Stufe (44) im Übergangsbereich zwischen Aussparungen (46) und (48) auf. Dabei ist der Durchmesser der Aussparung (46) geringfügig größer als der Durchmesser des Abschnitts (42) gewählt. Zwischen dem Kopf (50) der Schraube (30) und der Hülse (34) sind Federelemente wie Tellerfedern (52) angeordnet, die von einem kappenförmigen, im Schnitt U-förmigen Element umgeben sind. Beim Anziehen der Schraube (30) werden folglich über die Federelemente (52) senkrecht zur Gleitstuhloberfläche verlaufende Kräfte in den Gleitstuhl (12) eingeleitet.

Hierdurch erfolgt ein Niederhalten des Gleitstuhls, der mit seinem vorderen Ende auf der Oberseite (56) des Schienenfußes (18) aufliegt. Die Tellerfedern (52) stellen dabei -wie beim Element (28)- sicher, daß eine fortwährende Vorspannung gegeben ist, durch die ein Lockern der Schraube (30) ausgeschlossen ist.

Zusätzlich wird der Gleitstuhl (12) durch seitlich von dem Gleitstuhl (12) ausgehende Abschnitte (58) und (60) niedergehalten, die mit von den Seitenflächen (62) und (64) der Unterlageplatte ausgehenden im Schnitt keilförmigen Abschnitten (66) und (68) wechselwirken. Hierzu stellt der Abschnitt (58) zwischen der der Unterseite des Gleitstuhls (12) zugewandten Fläche (70) und der Gleitstuhlunterseite (72) in Seitenansicht einen V-förmigen Freiraum zur Verfügung, in dem die keilförmigen Abschnitte (66) und (68) einbringbar sind. Dadurch, daß die Abschnitte (58) und (60) der Gleitstuhlplatte (12) die Abschnitte (66) und (68) der Unterlageplatte (14) zumindest bereichsweise unterfassen, wird der Gleitstuhl im erforderlichen Umfang niedergehalten, wodurch das Wechselwirken mit dem Schienenfuß (18) im Bereich dessen Oberseite (56) gewährleistet ist, so daß die Schiene (10) beim Befahren nicht wegkippen kann.

Zwischen dem Stirnbereich (74) und der Oberseite (56) des Schienenfußes (18) kann ein Heizelement (76) angeordnet sein.

Im rückwärtigen Bereich zwischen Gleitstuhl (12) und Unterlageplatte (14) ist ferner in einer Aussparung (84) in der Unterlageplatte (14) ein im Querschnitt viereckiges Keilement (86) angeordnet, das gegen eine Schräge (82) in der Gleitstuhlunterseite zum Anliegen kommt und mit dieser derart wechselwirkt, daß beim Anziehen des Spannelements (30) der Gleitstuhl (12) gegen den Schienenfuß (18) gedrückt wird. Selbstverständlich kann die Unterlageplatte (14) einen rampenförmigen Endabschnitt aufweisen, entlang dem eine Schräge des Gleitstuhls (12) verschiebbar ist, wodurch sich die gleiche Wirkung wie mit dem Keilelement (86) ergeben würde.

Auf den Gleitstuhl (12) ist nun ein Weichenzungenabschnitt (80) verschiebbar angeordnet. Zwischen der Bodenfläche (88) des Fußes (90) des Weichenzungenabschnittes (80) und der Oberfläche (92) des Gleitstuhls (12) ist ein Gleitblech (94) angeordnet, durch das der Reibfaktor zwischen dem Weichenzungenabschnitt (80) und dem Gleitstuhl (12) reduziert werden soll. Um das Gleitblech (94) im erforderlichen Umfang festzulegen, weist dieses erste und zweite Abkantungen (96), (98) und (100), (102) auf. Die ersten Abkantungen (96) und (98) verlaufen entlang der Seitenflächen des Schienenfußes (90) und die zweiten Abkantungen (100) und (102) entlang der Seitenränder bzw. -flächen (104) und (106) des Gleitstuhls (12). Hierdurch ist sichergestellt, daß das Gleitblech beim Verschieben des Weichenzungenabschnittes (80) gesichert zwischen diesem und der Oberfläche (92) des Gleitstuhls (12) verbleibt. Die Länge der ersten und zweiten Abkantungen (96), (98) und (100), (102) ist so gewählt, daß der Weichenzungenabschnitt (80) in einem Umfang gegenüber dem Gleitstuhl (12) abgeschirmt ist, daß von dem Schienenfuß (90) entlang dessen Längsränder fließende Flüssigkeit nicht auf die Fläche (92) des Gleitstuhls (12) gelangen kann, sondern entlang der Innenflächen der ersten Abkantungen (96) und (98) nach außen vom Gleitstuhl (12) weg abgeleitet wird. Bevorzugterweise erstrecken sich daher die ersten Abkantungen (96) und (98) seitlich über die Längsränder (104) und (106) des Gleitstuhls (12) hinaus. Ferner können sich die die Seitenränder (104), (106) erfassenden zweiten Abkantungen (100) und (102) über zumindest die gesamte Breite des Fußes (90) erstrecken. Die Abkantungen (100) und (102) - gegebenenfalls auch die Abkantungen (96) und (98) - weisen dabei vorzugsweise Trapezform auf, wie die Fig. 1 verdeutlicht.

Mit anderen Worten ist die Länge der ersten und zweiten Abkantungen (96) und (98) bzw. (100) und (102) so gewählt, daß der Weichenzungenabschnitt (80) in einem Umfang gegenüber dem Gleitstuhl (12) abgeschirmt ist, daß vom dem Schienenfuß (90) entlang dessen Längsränder fließende Flüssigkeit nicht auf die Gleitstuhlfläche (92) gelangen kann, sondern entlang der Innenflächen der Abkantungen (96) und (98) und sodann über die Außenflächen der Abkantungen (100) und (102) nach außen vom Gleitstuhl (12) weg abgeleitet wird. Bevorzugterweise erstrecken sich daher die Abkantungen (96) und (98) seitlich über die Längsränder (104) und (106) des Gleitstuhls (12) hinaus.

Ferner kann der Bereich des Gleitstuhls (12), auf dem das Gleitblech (94) gleitet, mit einem harten, Notlaufeigenschaften aufweisenden Gleitmittel versehen sein. Bei dem Gleitmittel kann es sich vorzugsweise um GGG-NiCr 20 handeln, kann aber auch im Plasma- oder Flammspritzverfahren aufgebrachtes Molybdän sein. Die Stärke des Gleitmittels beläuft sich dabei vorzugsweise auf in etwa 0,1 bis 1 mm.

Zwischen der Unterseite (88) des Schienenfußes (90) und dem Gleitblech (94) befindet sich des weiteren eine isolierende und eigensteife Zwischenlage (108), die anhand der Fig. 3 bis 5 näher erläutert wird.

Bei der aus Kunststoff bestehenden Zwischenlage (108) handelt es sich um ein im Schnitt eine U-förmige Geometrie aufweisendes als Schutzprofil dienendes Element, dessen von einem Basisabschnitt (118) ausgehenden Seitenschenkel (110) die ersten Abkantungen (96) und (98) des Gleitblechs (94) aufnehmen. Hierzu weisen die Seitenwandungen (110) einen entsprechenden ausgebildeten Schlitz bzw. eine Nut (112) auf. Der Außenwandbereich (114) ist ferner im Bereich seines freien unteren Randes mit einer Abstreifkante oder Abstreiflippe (116), die spitz zulaufend ausgebildet ist, versehen, die bei entspannter Zwischenlage seitlich unterhalb des Basisabschnitts (118) verläuft. Die Abstreiflippe (116) kann dann auf der Oberfläche (92) des Gleitstuhls (12) entlanggleiten, um diesen zu säubern.

Die Zwischenlage hat nicht nur die Aufgabe, mit der Abstreifkante (116) den Gleitstuhl zu säubern, sondern soll außerdem eine Geräuschdämpfung bewirken.

Zu erwähnen ist noch, daß der zwischen den Schenkeln (110) verlaufende Basisabschnitt (118) zumindest im Mittenbereich zu der Oberfläche (92) des Gleitstuhls (12) hin konkav gewölbt ist. Dieser Bereich ist mit dem Bezugszeichen (120) versehen. Der gewölbte Bereich (22) geht dabei von ebenen Randabschnitten (122) aus, die sich unmittelbar an den Schenkeln (110) anschließen. Durch den gewölbten Mittenbereich (120) erfolgt eine zusätzliche Dämpfung. Ferner kann durch den Grad der Wölbung der Abstand zwischen den Schenkeln (110) verändert werden, um so Gleitbleche aufnehmen zu können, bei denen der Abstand zwischen den ersten Abkantungen variiert.

Um ein sicheres Befestigen des Gleitblechs (94) am Schienenfuß (90) zu gewährleisten, können von den Abkantungen (96) und (98) bereichsweise Spannelemente (248) und (250) ausgehen, die sich an dem Gleitstuhl (12) abgewandten Bereichen (252) und (254) des Schienenfußes (90) abstützen. Dabei können die Spannelemente (248) und (250) beliebig ausgebildet sein. So kann sich von der Abkantung (92) ein Federelement erstrecken, das jedoch nicht notwendigerweise Teil der Abkantung (96) sein muß. Diese und weitere Details ergeben sich unmittelbar aus den Fig. 10 und 11, in denen entsprechend der zuvor erfolgten Beschreibung gleiche Elemente mit gleichen Bezugszeichen versehen sind.

Den Fig. 6 bis 9 sind Schnittdarstellungen der Darstellung der Fig. 1 zu entnehmen, ohne daß es weitergehender Erläuterung bedarf. Man erkennt ohne weiteres die Funktion der miteinander wechselwirkenden Abschnitte (58), (60) und (66), (68), die von den Seitenflächen des Gleitstuhls (12) bzw. der Unterlageplatte (14) ausgehen, um erstere niederzuhalten. Auch erkennt man durch die Schnittdarstellungen im Bereich der Linie VI-VI, daß ein Verdrehen der Hülse (34) ein Verschieben der Unterlageplatte (14) mit Gleitstuhl (12) in bezug auf die Schwelle (26) bewirkt.

Ein Vergleich der Darstellungen der Fig. 2 und 8 zeigt, daß die mit der Seitenfläche (124) des Schienenfußes (18) wechselwirkende Stirnfläche (126) des Gleitstuhls (12) ballig ausgebildet ist, wobei jedoch im Berührungsbereich (128) eine Abflachung entstanden ist, die durch das Verschieben des Gleitstuhls (12) in Richtung der Schiene (10) entstanden ist. Auch hierdurch wird ein sicheres Festlegen des Gleitstuhls (12) und damit der Schiene (10) hervorgerufen, wodurch letztendlich gewährleistet ist, daß in diese eingeleitete Kräfte ein Verkippen nicht hervorrufen.

## Patentansprüche

1. Schienenbefestigungsplatte wie Gleitstuhl (12) oder Radlenkerfußplatte mit auf diesem verschiebbarem Schienenabschnitt wie Weichenzungenabschnitt (80), der in dem mit der Schienenbefestigungsplattenoberfläche wechselwirkenden Bereich mit einem erste und zweite Abkantungen aufweisenden Gleitelement (94) wie Gleitblech versehen ist, von dem sich die ersten Abkantungen (96, 98) entlang der Seitenflächen des Fußes (90) des Schienenabschnitts und die zweiten Abkantungen (100, 102) entlang der Längsränder (104, 106) der Schienenbefestigungsplatte erstrecken, wobei dem Gleitelement (94) zumindest bereichsweise eine isolierende Zwischenlage (108) zugeordnet ist, die einen entlang der Schienenbefestigungsplatte verlaufenden Basisabschnitt (118) sowie mit der Oberfläche der Schienenbefestigungsplatte wechselwirkende Abstreifränder (116) umfaßt,
**dadurch gekennzeichnet,**
daß sich die Zwischenlage (108) zwischen dem Gleitelement (94) und dem Fuß (90) des Schienenabschnitts erstreckt und ein losgelöst vom Gleitelement eigensteif ausgebildetes U-förmiges Element ist und daß von dem Basisabschnitt sich entlang der Seitenflächen des Fußes (90) des Schienenabschnitts (80) sich erstreckende, Seitenwandungen bildende Schenkel (110) ausgehen, die die Abstreifränder (116) aufweisen.

2. Schienenbefestigungsplatte nach Anspruch 1,
**dadurch gekennzeichnet,**
daß der Basisabschnitt (118) der Zwischenlage (108) in bezug auf die Schienenbefestigungsplatte (12) zumindest bereichsweise konkav gewölbt ist.

3. Schienenbefestigungsplatte nach Anspruch 1 oder 2,
**dadurch gekennzeichnet,**
daß die ersten Abkantungen (96, 98) des Gleitelementes (94) wie Gleitblech sich zumindest bereichsweise innerhalb der Seitenwandungen (110) der Zwischenlage (108) erstrecken.

4. Schienenbefestigungsplatte nach zumindest einem der vorhergehenden Ansprüche,
**dadurch gekennzeichnet,**
daß die Seitenwandungen (110) der Zwischenlage (108) durch die ersten Abkantungen (96, 98) aufnehmende Längsaussparungen (112) wie Schlitze, Spalte oder Nuten in zueinander beabstandete Innen- und Außenseitenwandabschnitte (114) unterteilt sind, wobei sich die Höhe der die Abstreifränder bzw. -lippen (116) aufweisenden Außenseitenwandabschnitte (114) bei entspannter Zwischenlage seitlich unterhalb des Basisabschnitts (118) erstrecken.

5. Schienenbefestigungsplatte nach Anspruch 1,
**dadurch gekennzeichnet,**
daß der gewölbte Abschnitt (120) von sich im wesentlichen senkrecht zu den Seitenwandungen (110) erstreckenden Randabschnitten (122) des Basisabschnitts (118) ausgeht.

6. Schienenbefestigungsplatte nach Anspruch 1,
**dadurch gekennzeichnet,**
daß sich die Zwischenlage (108) seitlich über die Ränder (104, 106) der Schienenbefestigungsplatte (12) und vorzugsweise die zweiten Abkantungen (100, 102) des Gleitelementes (94) über die gesamte Fußbreite des Schienenabschnittes (80) erstrecken.

7. Schienenbefestigungsplatte nach Anspruch 1,
**dadurch gekennzeichnet,**
daß die Zwischenlage (108) aus unterhalb des Schienenfußes (90) zueinander beabstandeten Abschnitten zusammengesetzt ist.

8. Schienenbefestigungsplatte nach Anspruch 1,
**dadurch gekennzeichnet,**
daß die Zwischenlage (108) einen im wesentlichen U-förmigen Querschnitt aufweist, dessen Schenkel (110) ihrerseits einen U-förmigen Querschnitt zur Aufnahme der ersten Abkantungen (96, 98) des Gleitelementes (94) aufweisen.

9. Schienenbefestigungsplatte nach vorzugsweise Anspruch 1,
**dadurch gekennzeichnet,**
daß sich die entlang des Fußes (90) verlaufenden ersten Abkantungen (96, 98) des Gleitelements (94) zumindest über die gesamte Breite der Schienenbefestigungsplatte (12) und die die Seitenränder (104, 106) der Schienenbefestigungsplatte erfassenden zweiten Abkantungen (100, 102) über zumindest die gesamte Breite des Fußes (90) erstrecken.

10. Schienenbefestigungsplatte nach Anspruch 9,
**dadurch gekennzeichnet,**
daß sich die ersten Abkantungen (96, 98) über die Seitenränder (104, 106) der Schienenbefestigungsplatte (12) hinaus erstrecken.

11. Schienenbefestigungsplatte nach Anspruch 9,
**dadurch gekennzeichnet,**
daß zumindest von einer der ersten Abkantungen (96, 98) ein sich gegen den Fuß (90) abstützendes Spannelement ausgeht oder ein Teil von dieser ist.

12. Schienenbefestigungsplatte nach Anspruch 9,
**dadurch gekennzeichnet,**
daß die ersten Abkantungen (96, 98) zumindest bereichsweise an der der Schienenbefestigungsplatte (12) abgewandten Fläche (252, 254) des Fußes (90) anliegen.

13. Schienenbefestigungsplatte nach zumindest einem der vorhergehenden Ansprüche,
**dadurch gekennzeichnet,**
daß das Gleitelement (94) auf einem Bereich der Schienenbefestigungsplatte (12) gleitbar ist, der mit einem harten, Notlaufeigenschaften aufweisenden Gleitmittel versehen ist, das bündig oder nahezu bündig zur Oberfläche (92) der Schienenbefestigungsplatte abschließt.

14. Schienenbefestigungsplatte nach Anspruch 13,
**dadurch gekennzeichnet,**
daß das Gleitmittel nicht rostendes austenitisches Gußeisen insbesondere mit Kugelgraphit (GGG) enthält oder aus diesem besteht, wobei vorzugsweise die Stärke des Gleitmittels zwischen 0,1 und 1 mm, vorzugsweise zwischen 0,2 bis 0,4 mm liegt.

15. Schienenbefestigungsplatte nach Anspruch 14,
**dadurch gekennzeichnet,**
daß das Gleitmittel austenitisches Gußeisen mit Kugelgraphit (GGG) mit Ni- und Cr-Anteilen ist oder aus diesem besteht, wobei vorzugsweise der Ni-Anteil 18,0 bis 22,0 % und der Cr-Anteil 1,0 bis 2,5 % des GGG-Gleitmittels (26) ist.

16. Schienenbefestigungsplatte (12) nach zumindest einem der vorhergehenden Ansprüche, wobei die Schienenbefestigungsplatte lösbar auf einer Unterlageplatte (14) für eine von der Schienenbefestigungsplatte zu sichernde Schiene (10) angeordnet ist, wobei zum Niederhalten der Schienenbefestigungsplatte sich von dieser seitlich der Unterlageplatte erstreckende erste Abschnitte (58, 60) mit von der Unterlageplatte ausgehenden zweiten Abschnitten (66, 68) wechselwirken und wobei zumindest ein Spannelement (30) vorgesehen ist, das zumindest eine senkrecht zur Schienenbefestigungsplattenoberfläche in die Schienenbefestigungsplatte verlaufende Kraft einleitet,
**dadurch gekennzeichnet,**
daß die zweiten Abschnitte (66, 68) von den Seitenflächen (62, 64) der Unterlageplatte (14) ausgehen und keilförmig ausgebildet sind und von rampenförmig wirkenden Bereichen (70) der ersten Abschnitte (58, 60) unterfaßbar sind und daß die vertikale Kraft von dem Spannelement (30) auf die Schienenbefestigungsplatte (12) über Federelemente (52) einleitbar ist.

17. Schienenbefestigungsplatte nach Anspruch 16,
**dadurch gekennzeichnet,**
daß das Federelement (52) durch Tellerfedern gebildet ist.

18. Schienenbefestigungsplatte nach Anspruch 16,
**dadurch gekennzeichnet,**
daß das Spannelement (30) eine exzentrisch von einem Schraubelement durchsetzte Hülse (34) umfaßt, durch die die Unterlageplatte (14) mit der Schienenbefestigungsplatte (12) gegenüber einer Unterlage wie Schwelle (26) verschiebbar ist.

19. Schienenbefestigungsplatte nach Anspruch 18,
**dadurch gekennzeichnet,**
daß im rückwärtigen Bereich der Schienenbefestigungsplatte (12) zwischen dieser und der Unterlageplatte ein vorzugsweise vierkantförmiges und austauschbares Keilelement angeordnet ist, durch das beim Anziehen des Spannelements (30) die Schienenbefestigungsplatte (12) relativ zu der Unterlageplatte (14) in Richtung der Schiene (10) verschiebbar ist.

## Claims

1. Rail fastening plate in the form of a slide chair (12) or guard rail footplate, having a rail section in the form of a switch tongue section (80) which is displaceable thereon and, in the region interacting with the surface of the rail fastening plate, is provided with a sliding element (94) in the form of a slide plate having first and second chamfers, of which the first chamfers (96, 98) extend along the side surfaces of the foot (90) of the rail section and the second chamfers (100, 102) extend along the longitudinal edges (104, 106) of the rail fastening plate, there being associated with the slide element (94) at least in sections an insulating intermediate layer (108) comprising a bottom section (118), which extends along the rail fastening plate, as well as stripping edges (116) which interact with the surface of the rail fastening plate,
characterized in that
the intermediate layer (108) extends between the slide element (94) and the foot (90) of the rail section and is an inherently rigid U-shaped element dissociated from the slide element, and that limbs (110) extending along the side surfaces of the foot (90) of the rail section (80) and forming side walls emanate from the bottom section and have the stripping edges (116).

2. Rail fastening plate according to claim 1,
characterized in that
the bottom section (118) of the intermediate layer (108) at least in sections is vaulted in a concave manner in relation to the rail fastening plate (12).

3. Rail fastening plate according to claim 1 or 2,
characterized in that
the first chamfers (96, 98) of the slide element (94) in the form of a slide plate extend at least in sections inside the side walls (110) of the intermediate layer (108).

4. Rail fastening plate according to at least one of the preceding claims,
characterized in that
the side walls (110) of the intermediate layer (108) are divided by longitudinal recesses (112) such as slots, gaps or grooves, which accommodate the first chamfers (96, 98), into spaced-apart inner and outer side wall sections (114), the height of the outer side wall sections (114) which have the stripping edges or lips (116) extending laterally below the bottom section (118) when the intermediate layer (108) is relaxed.

5. Rail fastening plate according to claim 1,
characterized in that
the vaulted section (120) emanates from edge sections (122) of the bottom section (118) which extend substantially at right angles to the side walls (110).

6. Rail fastening plate according to claim 1,
characterized in that
the intermediate layer (108) extends laterally over the edges (104, 106) of the rail fastening plate (12) and preferably the second chamfers (100, 102) of the slide element (94) extend over the entire foot width of the rail section (80).

7. Rail fastening plate according to claim 1,
characterized in that
the intermediate layer (108) is composed of sections which are spaced apart from one another below the rail foot (90).

8. Rail fastening plate according to claim 1,
characterized in that
the intermediate layer (108) has a substantially U-shaped cross-section, whose limbs (110) in turn have a U-shaped cross-section for receiving the first chamfers (96, 98) of the slide element (94).

9. Rail fastening plate preferably according to claim 1,
characterized in that
the first chamfers (96, 98) of the slide element (94) which run along the foot (90) extend at least over the entire width of the rail fastening plate (12) and the second chamfers (100, 102) which grasp the side edges (104, 106) of the rail fastening plate extend over at least the entire width of the foot (90).

10. Rail fastening plate according to claim 9,
characterized in that
the first chamfers (96, 98) extend beyond the side edges (104, 106) of the rail fastening plate (12).

11. Rail fastening plate according to claim 9,
characterized in that
a tension element, which is supported against the foot (90), emanates from at least one of the first chamfers (96, 98) or is a part thereof.

12. Rail fastening plate according to claim 9,
characterized in that
the first chamfers (96, 98) at least in sections lie against the surface (252, 254) of the foot (90) remote from the rail fastening plate (12).

13. Rail fastening plate according to at least one of the preceding claims,
characterized in that
the slide element (94) is slidable along a region of the rail fastening plate (12) which is provided with a hard sliding means, which has emergency running properties and terminates flush or almost flush with the surface (92) of the rail fastening plate.

14. Rail fastening plate according to claim 13,
characterized in that
the sliding means contains or is made of rustproof austenitic cast iron, in particular nodular graphite iron (GGG), the thickness of the sliding means preferably being between 0.1 and 1 mm, preferably between 0.2 and 0.4 mm.

15. Rail fastening plate according to claim 14,
characterized in that
the sliding means is or is made of austenitic nodular graphite iron (GGG) having Ni and Cr fractions, with preferably the Ni fraction being 18.0 to 22.0% and the Cr fraction being 1.0 to 2.5% of the GGG sliding means (26).

16. Rail fastening plate (12) according to at least one of the preceding claims, wherein the rail fastening plate is disposed detachably on a base plate (14) for a rail (10) which is to be secured by the rail fastening plate, wherein, for holding down the rail fastening plate, first sections (58, 60) extending from said plate laterally of the base plate interact with second sections (66, 68) emanating from the base plate and wherein at least one tension element (30) is provided, which initiates at least one force extending at right angles to the rail fastening plate surface into the rail fastening plate,
characterized in that
the second sections (66, 68) emanate from the side surfaces (62, 64) of the base plate (14) and are of a wedge-shaped construction and may be grasped underneath by ramp-like acting regions (70) of the first sections (58, 60) and that the vertical force may be initiated by the tension element (30) onto the rail fastening plate (12) via spring elements (52).

17. Rail fastening plate according to claim 16,
characterized in that
the spring element (52) is formed by cup springs.

18. Rail fastening plate according to claim 16,
characterized in that
the tension element (30) comprises a sleeve (34), which is eccentrically penetrated by a screw element and by means of which the base plate (14) with the rail fastening plate (12) is displaceable relative to a base such as a sleeper (26).

19. Rail fastening plate according to claim 18,
characterized in that
disposed in the rear region of the rail fastening plate (12) between said plate and the base plate is a preferably square and exchangeable wedge element by means of which, when the tension element (30) is tightened, the rail fastening plate is displaceable relative to the base plate (14) in the direction of the rail (10).

## Revendications

1. Plaque d'attache pour rails, telle que coussinet de glissement (12) ou plaque de base de guide-roues avec un segment de rails coulissant sur celui-ci ainsi qu'un segment de coeur d'aiguille (80) comportant dans la zone coopérant en alternance avec la surface supérieure de la plaque d'attache pour rails, avec un élément de glissement (94) ayant un premier et un second bord replié ainsi qu'une tôle de glissement, les premiers bords repliés (96, 98) s'étendant le long des surfaces latérales du talon (90) du segment de rails et les seconds bords repliés (100, 102) s'étendant suivant les bords longitudinaux (104, 106) de la plaque d'attache pour rails, une couche intermédiaire (108) isolante étant associée au moins par zones à l'élément de glissement (94), cette couche comprenant un segment de base (118) disposé le long de la plaque d'attache pour rails ainsi que des bords de raclage (116) coopérant en alternance avec la surface supérieure de la plaque d'attache pour rails, caractérisée en ce que la couche intermédiaire (108) s'étend entre l'élément de glissement (94) et le talon (90) du segment de rails et est un élément en forme de U, ayant sa rigidité propre, et qui est séparé de l'élément de glissement, et en ce que partant du segment de base, des branches (110) formant les parois latérales s'étendent le long des surfaces latérales du talon (90) du segment de rail (80), ces branches portant les bords de raclage (116).

2. Plaque d'attache pour rails selon la revendication 1, caractérisée en ce que le segment de base (118) de la couche intermédiaire (108) est bombé de manière concave au moins par zones par rapport à la plaque d'attache pour rails (12).

3. Plaque d'attache pour rails selon les revendications 1 ou 2, caractérisée en ce que les premiers bords repliés (96, 98) de l'élément de glissement (94) ainsi que la tôle de glissement s'étendent au moins par zones à l'intérieur des parois latérales (110) de la couche intermédiaire (108).

4. Plaque d'attache pour rails selon l'une des revendications précédentes, caractérisée en ce que les parois latérales (110) de la couche intermédiaire (108) sont subdivisées en des segments intérieurs et extérieurs de parois (114), écartés les uns des autres par les cavités longitudinales (112) telles que des fentes des intervalles ou des rainures qui reçoivent les premiers bords repliés (96, 98), la hauteur des segments de parois latérales extérieures (114) portant les bords de raclage ou lèvres (116) s'étendant latéralement en-dessous du segment de base (118) en position intermédiaire détendue.

5. Plaque d'attache pour rails selon la revendication 1, caractérisée en ce que le segment bombé (120) s'étend principalement, perpendiculairement au segment de bord (122) du segment de base (118) allant jusqu'aux parois latérales (110).

6. Plaque d'attache pour rails selon la revendication 1, caractérisée en ce que la couche intermédiaire (108) s'étend latéralement par-dessus les bords (104, 106) de la plaque de fixation de rails (12) et de préférence les seconds bords repliés (100, 102) de l'élément de glissement (94) s'étendent sur toute la largeur du talon du segment de rail (80).

7. Plaque d'attache pour rails selon la revendication 1, caractérisée en ce que la couche intermédiaire (108) est composée de segments écartés les uns des autres en-dessous du talon (90).

8. Plaque d'attache pour rails selon la revendication 1, caractérisée en ce que la couche intermédiaire (108) présente une section essentiellement en forme de U dont les branches (110) possèdent elles-mêmes une section en forme de U pour recevoir les premiers bords repliés (96, 98) de l'élément de glissement (94).

9. Plaque d'attache pour rails selon la revendication 1, caractérisée en ce que les premiers bords repliés (96, 98) de l'élément de glissement (94) qui s'étendent le long du talon (90) passent au moins sur toute la largeur de la plaque d'attache pour rails (12) et les seconds bords repliés (100, 102) prenant les bords latéraux (104, 106) de la plaque d'attache pour rails s'étendent sur au moins toute la largeur du talon (90).

10. Plaque d'attache pour rails selon la revendication 9, caractérisée en ce que les premiers bords repliés (96, 98) s'étendent sur les bords latéraux (104, 106) de la plaque d'attache pour rails (12).

11. Plaque d'attache pour rails selon la revendication 9, caractérisée en ce qu'un élément tendeur s'appuyant contre le talon (90) part d'au moins l'un des bords repliés (96, 98) ou fait partie de celui-ci.

12. Plaque d'attache pour rails selon la revendication 9, caractérisée en ce que les premiers bords repliés (96, 98) s'appliquent au moins par zones contre les surfaces (252, 254) du talon (90), surfaces opposées à la plaque d'attache pour rails (12).

13. Plaque d'attache pour rails selon l'une des revendications précédentes, caractérisée en ce que l'élément de glissement (94) peut glisser sur une zone de la plaque d'attache pour rails (12) munie d'un moyen de glissement, dur, ayant des caractéristiques de secours, et qui est à fleur ou pratiquement à fleur *avec la surface supérieure (92) de la plaque d'attache pour rails.

14. Plaque d'attache pour rails selon la revendication 13, caractérisée en ce que le moyen de glissement est une fonte austénitique inoxydable, notamment avec du graphite sphérique (GGG), ou se compose de cette matière, et de préférence l'épaisseur du moyen de glissement est comprise entre 0,1 et 1 mm, de préférence entre 0,2 et 0,4 mm.

15. Plaque d'attache pour rails selon la revendication 14, caractérisée en ce que le moyen de glissement est de la fonte austénitique avec du graphite sphérique (GGG) contenant des proportions de Ni et Cr ou se compose de cette matière, et de préférence la composante Ni représente entre 18,0 et 22,0 % et la composante Cr entre 1,0 et 2,5 % du moyen de glissement GGG (26).

16. Plaque d'attache pour rails selon au moins l'une des revendications précédentes, la plaque d'attache pour rails étant montée de manière amovible sur une plaque inférieure (14) pour un rail (10) à fixer par la plaque d'attache, la plaque d'attache étant maintenue enfoncée par les premiers segments (58, 60) qui s'étendent latéralement par rapport à la plaque inférieure en coopérant avec les seconds segments (66, 68) partant de la plaque inférieure et au moins un élément de serrage (30) est prévu qui induit-dans cette plaque une force perpendiculaire à la surface supérieure de la plaque d'attache, caractérisée en ce que les seconds segments (66, 68) partent des surfaces latérales (62, 64) de lu plaque inférieure (14) et sont en forme de coins et peuvent être pris par en-dessous par des zones (70) des premiers segments (58, 60) ayant un effet de rampe et en ce que la force verticale est induite par l'élément de serrage (30) dans la plaque d'attache pour rails (12) par l'intermédiaire d'éléments à ressort (52).

17. Plaque d'attache pour rails selon la revendication 16, caractérisée en ce que l'élément à ressort (52) est formé par des ressorts Belleville.

18. Plaque d'attache pour rails selon la revendication 16, caractérisée en ce que l'élément de serrage (30) comprend une douille (34) traversée de manière excentrique par un élément de vis et qui permet à la plaque inférieure (14) de coulisser avec la plaque d'attache (12) par rapport à la plaque inférieure ainsi que par rapport à la traverse (26).

19. Plaque d'attache pour rails selon la revendication 18, caractérisée en ce que dans la zone arrière de la plaque d'attache pour rails (12), entre celle-ci et la plaque inférieure, il y a un élément en forme de coin, de préférence à quatre arêtes et échnngeables, et qui, lorsqu'on serre l'élément de serrage (30), fait coulisser la plaque d'attache (12) par rapport à la plaque inférieure (14) en direction du rail (10).
